# FASCICULE DE BREVET EUROPEEN

(11) **EP 0 539 273 B1**
(45) Date de publication et mention de la délivrance du brevet: **11.10.1995**
(21) Numéro de dépôt: 92402826.9
(22) Date de dépôt: 15.10.1992
(51) Int. Cl.: F04C 2/107

(54) **Machine volumétrique à mouvement planétaire et géométrie hypertrochoidale**
Verdrängermaschine mit zyklodischer Bewegung und hypertrochoidaler Geometrie
Volumetric machine with planetary movement and hypertrocoidal geometry

(30) Priorité: 23.10.1991 FR 9113531
(43) Date de publication de la demande: 28.04.1993
(73) Titulaire: Leroy, André, B-7030 Mons (Saint Symphorien) (BE); FLAMME, Jean-Marie, F-75011 Paris (FR)
(72) Inventeur: Leroy, André, B-7030 Mons (Saint Symphorien) (BE); FLAMME, Jean-Marie, F-75011 Paris (FR)
(74) Mandataire: Ecrepont, Robert

(56) Documents cités:
- FR-A- 997 957
- US-A- 3 975 120

## Description

L'invention concerne une machine volumétrique comprenant un capsulisme cylindrique constitué essentiellement d'un piston cylindrique (organe mâle), d'une capsule cylindrique qui l'entoure (organe femelle) et d'un troisième organe en liaison rotoïde avec l'organe mâle autour de l'axe de celui-ci, en liaison rotoïde avec l'organe femelle autour de l'axe de celui-ci, la forme de ce troisième organe imposant le parallélisme de ces deux axes. Dans ces machines, le cylindre définissant la forme du piston présente un ordre de symétrie par rapport à son axe égal à s_{P}, celui de la capsule un ordre de symétrie égal à s_{C} ; s_{P} et s_{C} sont choisis de telle sorte que ces valeurs diffèrent d'une unité. En outre, la géométrie du piston et de la capsule sont choisies pour qu'il y ait contact entre ces éléments.
On connaît de nombreuses machines volumétriques à mouvement planétaire conformes à cette description. On peut citer essentiellement les machines qui sont décrites dans l'article PROJEKTIEREN DER ZYKLOIDENVERZAHNUNGEN HYDRAULISCHER VERDRAENGERMASHINEN paru dans MECHANISM AND MACHINE THEORY VOL 25 N°6 1990.
On observera que, dans ces machines à mouvement planétaire, où la valeur de s_{P} est différente de l'unité, l'axe du cylindre définissant la forme extérieure du piston doit être confondu avec l'axe de sa liaison rotoïde avec le troisième organe. De même, dans les machines où la valeur de s_{C} est différente de l'unité, l'axe du cylindre définissant la forme intérieure de la capsule doit être confondu avec l'axe de sa liaison rotoïde avec le troisième organe. Lorsque s_{P} est égal à un, l'axe du cylindre définissant la forme extérieure du piston peut être choisi arbitrairement, à condition d'être parallèle aux axes du troisième organe. Lorsque s_{C} est égal à un, l'axe du cylindre définissant la forme intérieure de la capsule peut être choisi arbitrairement, à condition d'être parallèle aux axes du troisième organe.
Les machines volumétriques à mouvement planétaire qui sont décrites dans l'article cité ci-dessus se distinguent des machines conformes à l'invention par la géométrie de la capsule et celle du piston. En effet dans ces machines connues, soit le piston, soit la capsule a une directrice qui est une hypotrochoïde ou une épitrochoïde raccourcies, ou une courbe uniformément distante d'une hypotrochoïde ou d'une épitrochoïde non allongées (c'est-à-dire ordinaires ou raccourcies). Toutes ces courbes n'ont qu'un ou deux paramètres de forme qui ne peuvent être choisis qu'entre des limites rapprochées. Elles ne permettent pas de satisfaire à toutes les contraintes technologiques, comme on le souhaite dans les machines modernes.

Par opposition, les machines objet de l'invention ont une géométrie beaucoup plus riche en paramètres de forme et dans certains cas présentent des avantages technologiques qui en facilitent la réalisation. Conformément à l'invention, l'un des organes, mâle ou femelle, a une directrice D₁ qui s'identifie à une courbe uniformément distante d'une hypertrochoïde fermée, ne présentant ni point double ni point de rebroussement, en excluant les hypertrochoïdes dégénérées en hypotrochoïdes, épitrochoïdes ou péritrochoïdes. Il est clair que tout en restant dans le cadre de l'invention, la directrice D₁ peut également être à distance nulle d'une telle hypertrochoïde et par conséquent s'y identifier. La définition des hypertrochoïdes est précisée dans le brevet FR-A-2.203.421.
L'autre organe, mâle ou femelle, des machines objet de l'invention a une directrice D₂ qui est l'enveloppe de D₁ dans un mouvement planétaire relatif défini par deux cercles C₁ et C₂ de centres et de rayons respectifs (O₁ , R₁) et (O₂ , R₂), ces cercles R₁ et R₂ étant respectivement solidaires des directrices D₁ et D₂ et roulant l'un sur l'autre sans glissement par contact intérieur, |O₁O₂| précisant l'entraxe du troisième organe. Les machines conformes à l'invention peuvent être groupées en quatre familles selon la nature de l'organe dont la forme est définie par D₁ et selon les valeurs comparatives des rayons R₁ et R₂. Il y a lieu de distinguer :
- Les machines pour lesquelles D₁ est la directrice du piston et D₂ est la directrice de la capsule, celle-ci s'identifiant à l'enveloppe extérieure de D₁ dans le mouvement planétaire de D₁ relativement à D₂ pour lequel ${\text{R₁= s}}_{\text{P}} \text{E}$ et ${\text{R₂=s}}_{\text{c}} {\text{E=(s}}_{\text{P}} \text{+1)E}$ avec $\text{E =|O₁O₂|}$ (famille I).
- Les machines pour lesquelles D₁ est la directrice du piston et D₂ est la directrice de la capsule, celle-ci s'identifiant à l'enveloppe extérieure de D₁ dans le mouvement planétaire de D₁ relativement à D₂ pour lequel ${\text{R₁= s}}_{\text{P}} \text{E}$ et ${\text{R₂=s}}_{\text{c}} {\text{E=(s}}_{\text{P}} \text{-1)E}$ avec $\text{E =|O₁O₂|}$ et s_{P}>1 (famille II).
- Les machines pour lesquelles D₁ est la directrice de la capsule et D₂ est la directrice du piston, celle-ci s'identifiant à l'enveloppe intérieure de D₁ dans le mouvement planétaire de D₁ relativement à D₂ pour lequel ${\text{R₂= s}}_{\text{P}} \text{E}$ et ${\text{R₁=s}}_{\text{c}} {\text{E=(s}}_{\text{P}} \text{-1)E}$ avec $\text{E =|O₁O₂|}$ et s_{P}>1 (famille III).
- Les machines pour lesquelles D₁ est la directrice de la capsule et D₂ est la directrice du piston, celle-ci s'identifiant à l'enveloppe intérieure de D₁ dans le mouvement planétaire de D₁ relativement à D₂ pour lequel ${\text{R₂= s}}_{\text{P}} \text{E}$ et ${\text{R₁=s}}_{\text{c}} {\text{E=(s}}_{\text{P}} \text{+1)E}$ avec $\text{E = |O₁O₂|}$ (famille IV).

Il est clair que d'autres machines conformes à l'invention peuvent être dérivées des machines appartenant à l'une des quatre familles précédentes. En effet, on peut utiliser une directrice D₂ dont une partie au moins s'identifie à l'enveloppe de D₁ dans son mouvement relatif à D₂ et dont une partie au moins est extérieure à cette enveloppe dans le cas des familles I ou II et est intérieure à cette enveloppe dans le cas des familles III ou IV, les différentes parties se raccordant pour définir une courbe fermée.

Connaissant l'équation paramétrique de la directrice D₁, qui s'écrit Z₁(κ) dans le plan complexe O₁XY, (κ représentant le paramètre cinématique), on peut obtenir assez facilement,dans le plan complexe O₂XY, l'équation Z₂ des enveloppes de D₁ dans le mouvement relatif de D₁ par rapport à D₂ défini par R₁ et R₂, au moyen des deux relations suivantes, où γ représente l'angle de rotation de D₁ par rapport au troisième organe et ou Z₃ est le nombre complexe conjugué de la dérivée de Z₁ par rapport àκ:$\begin{matrix}\begin{matrix}\begin{matrix}\text{Re {Z₁Z₃ - R₁Z₃ expi (- γ)} = 0}\end{matrix} \\ \begin{matrix}\text{Z₂ = (R₂ - R₁) expi {- γ R₁/R₂} + Z₁ expi {γ(1-R₁/R₂)}}\end{matrix}\end{matrix}\end{matrix}$ L'expression (1) fournit une relation entre γ et κ qui, introduite dans l'expression (2), permet la définition de Z₂ en fonction d'un seul paramètre cinématique γ ou κ. On observera qui si théoriquement, on a intérêt à rechercher l'ensemble {κ*} correspondant à une position particulière γ* de D₁, il est numériquement beaucoup plus facile de trouver l'ensemble des positions de D₁ définies par {γ**} pour lesquelles le contact s'établit en un point particulier de D₁ défini par κ**. On remarquera également que Z₂ correspond aux enveloppes intérieure et extérieure, qu'il convient de séparer ces deux enveloppes et d'utiliser l'une d'elles selon la famille de machines que l'on veut réaliser. Cette séparation peut par exemple se fonder sur la comparaison des rayons de courbure aux points de contact de D₁ et D₂.

Le mouvement planétaire de D₁ relativement à D₂ peut être réalisé dans les machines objet de l'invention de trois manières différentes :
- On peut immobiliser le troisième organe et rendre mobiles le piston et la capsule.
- On peut aussi immobiliser le piston et rendre mobiles la capsule et le troisième organe.
- On peut enfin, et c'est en principe la réalisation la plus simple, immobiliser la capsule et rendre mobiles le troisième organe et le piston.
Quels que soient les mouvements absolus retenus par les machines objet de l'invention, le mouvement planétaire relatif peut être réalisé par une transmission à rapport constant et notamment par un engrenage intérieur à axes parallèles, dont les roues E₁ et E₂ sont respectivement solidaires des piston et capsule et dont les rayons primitifs sont respectivement égaux à R₁ et R₂.
Lorsque l'on a recours à une transmission à rapport constant pour imposer le mouvement planétaire relatif, un jeu fonctionnel, ménagé entre la capsule et le piston, permet d'éviter le contact direct entre ces deux éléments et autorise un fonctionnement "à sec" de la machine.
Lorsque l'on accepte le contact direct entre le piston et la capsule, on peut, si la géométrie des surfaces en contact de ces deux éléments permet une conduite suffisante et si le fluide véhiculé dans la machine est suffisamment lubrifiant, supprimer la transmission à rapport constant, le mouvement planétaire relatif étant directement imposé par le contact piston-capsule. Il en résulte dans ce cas une grande simplicité de réalisation.

Quelle que soit l'organisation mécanique des machines objet de l'invention, ces machines transforment de l'énergie fluide en énergie mécanique ou réciproquement.
L'énergie mécanique est échangée avec l'extérieur par un arbre. Lorsque le troisième organe est mobile, cet arbre s'identifie avec lui et il est dans ce cas de forme coudée. Lorsque le troisième organe est immobile, cet arbre, de forme rectiligne, en est distinct et il est solidaire de la capsule ou du piston.
L'énergie fluide est introduite et extraite de la machine par un ensemble de clapets, de lumières et/ou de soupapes disposés dans la capsule et/ou le piston, selon les techniques classiques utilisées dans les machines volumétriques connues et directement applicables par l'homme de l'art. Ces dispositifs de distribution du fluide peuvent éventuellement être réglables pour autoriser une variation du remplissage. Qu'elle soit réglable ou non, la distribution du fluide peut être adaptée à la nature de celui-ci (fluide incompressible ou compressible) et au sens de transformation de l'énergie (machine génératrice d'énergie fluide: compresseur ou pompe et machine génératrice d'énergie mécanique: moteur).
On observera que, dans le cas particulier des machines où le troisième organe est immobile, lorsque ces machines appartiennent aux familles I ou II et lorsque la directrice D₂ ne s'identifie pas complètement à l'enveloppe de D₁ dans le mouvement planétaire relatif, la partie de la directrice D₂ qui est extérieure à cette enveloppe peut être supprimée, les différentes parties de la directrice D₂ qui s'identifient à l'enveloppe sont alors disjointes et la directrice ne constitue plus une courbe fermée. Dans ces machines, un carter fixe qui s'identifie au troisième organe entoure la capsule pour assurer l'étanchéité, la capsule et le piston assurant la distribution du fluide, en découvrant et en obturant périodiquement dans leurs mouvements absolus de rotation, une lumière d'admission au moins et une lumière d'échappement au moins, fixes dans la machine.

Un groupe de machines particulièrement intéressant appartenant à la famille I est celui dont la directrice D₁ répond à l'équation suivante dans le plan complexe :${\text{Z₁ = {(1+S)/2} E expi{κ(1/S)-κ} + R}}_{\text{m}} \text{expi{κ(1/S)} + {(1-S)/2} E expi{κ(1/S)+κ}}$ dans laquelle Z₁ désigne l'affixe du point générateur de la directrice D₁, chaque point étant précisé par une valeur particulière du paramètre cinématique κ dont le domaine de variation est compris entre 0 et 2Sπ pour parcourir une seule fois la courbe, S est un nombre entier qui désigne l'ordre de symétrie de D₁ par rapport à l'origine du plan complexe et est choisi arbitrairement, expi représente la fonction exponentielle imaginaire, E et Rₘ sont deux longueurs choisies librement à condition que la courbe correspondante ne présente ni point double, ni point de rebroussement, ce qui limite indirectement la valeur du rapport E/Rₘ.

Les figures 1 à 4 représentent schématiquement une machine conforme à l'invention. Les figures 5 à 8 représentent schématiquement une autre machine conforme à l'invention. Ces représentations sont le résultat d'une simulation numérique sur ordinateur.
Les figures 9 et 10 représentent un compresseur où la capsule est immobile et où le troisième organe est un arbre coudé.
Les figures 11 et 12 représentent une machine où le troisième organe, immobile, s'identifie à un carter entourant la capsule, avec lequel le piston et la capsule sont en liaisons rotoïdes.
Dans les machines représentées aux figures 9 à 12, la forme de la surface intérieure de la capsule et de la surface extérieure du piston correspondent aux schémas présentés aux figures 1 à 4.

Les figures 1 et 2 montrent, pour deux positions particulières du piston, une coupe, perpendiculaire aux axes, d'une machine de la famille I caractérisée par s_{P}=2, s_{C}=3, E=10 mm, R₁=20 mm, R₂=30 mm et dont la directrice D₁ est conforme à l'équation (3) avec ${\text{S=s}}_{\text{P}}$ et Rₘ=45 mm. On distingue, sur ces deux figures la capsule (10) de directrice D₂ qui entoure le piston (11) de directrice D₁. On aperçoit nettement sur la figure 1, trois points de contact U₁,U₂,U₃ entre D₁ et D₂. La figure 3 représente la directrice D₁ (12), la figure 4 montre plusieurs positions de D₁ par rapport à la capsule, celle-ci n'étant pas figurée par souci de clarté.

L'étude de cette machine donne les résultats suivants:${\text{Z₃ = -i{{(1/S)-1} {(1+S)/2} E expi{-κ(1/S)+κ} +{(1/S)} R}}_{\text{m}} \text{expi{-κ(1/S)} +{(1/S)+1}{(1-S)/2} E expi{-κ(1/S)-κ}}}$ On en déduit:${\text{Re{Z₁Z₃} = -ER}}_{\text{m}} \text{sin(κ) -{(1-S²)/2}E²sin(2κ)}$ et${\text{Re{R₁Z₃expi(-γ)}={(1/S)-1}{(1+S)/2} R₁E sin{-κ(1/S)+κ-γ} + {(1/S)} R₁R}}_{\text{m}} \text{sin{-κ(1/S)-γ} + {(1/S)+1}{(1-S)/2} R₁E sin{-κ(1/S)-κ-γ}}$ Si$\begin{matrix}\begin{matrix}\begin{matrix}\text{κ+κ(1/S)+γ = (2l+1)π avec l = 0,1,S=2}\end{matrix} \\ \text{sin{-κ-κ(1/S)-γ} = 0}\end{matrix}\end{matrix}$ et, compte tenu de ce que R₁ = s_{P}E = SE ,${\text{Re{R₁Z₃expi(-γ)} = {(1/S)-1} {(1+S)/2} SE² sin{2κ+π} +{(1/S)} SER}}_{\text{m}} \text{sin{κ+π}}$ ou${\text{Re{R₁Z₃expi(-γ)} = {(1-S)/S} {(1+S)/2} SE² sin{2κ+π} +{(1/S)} SER}}_{\text{m}} \text{sin{κ+π}.}$

Par conséquent,la relation (1) est bien vérifiée simultanément avec la relation (4).
L'expression générale de la relation (2) donne l'expression de Z₂ qui s'écrit ici compte tenu de (4) et de ce que ${\text{R₂=(s}}_{\text{P}} \text{+1)E=(S+1)E}$ :${\text{Z₂ = E expi{-γ(S/S+1)} +{(1+S)/2} E expi{κ(1/S)-κ+γ-γ(S/S+1)} + R}}_{\text{m}} \text{expi{κ(1/S)+γ-γ(S/S+1)} +{(1-S)/2} E expi{κ(1/S)+κ+γ-γ(S/S+1)}}$ En posant, pour simplifier l'écriture,$\text{A={(1+S)/2} E,}$ il vient :${\text{Z₂={A expi(-κ)+ R}}_{\text{m}} \text{-A expi(+κ)} {expi{κ(1/S)+γ-γ(S/S+1)}}}$ ou encore, compte tenu de (4)${\text{Z₂={A expi(-κ)+ R}}_{\text{m}} \text{-A expi(+κ)} {expi{(1/S+1)(2l+1)π}}}$ Le terme {Aexpi (-κ) + Rₘ - Aexpi (+κ)} de cette expression représente un segment de droite dirigé selon l'axe des ordonnées, passant par le point d'abscisse Rₘ et d'ordonnée 0. Sa longueur est égale à 4A, c'est-à-dire à (1+S)2E.
Le produit${\text{{A expi(-κ)+ R}}_{\text{m}} \text{-A expi(+κ)} {expi{(1/S+1)(2l+1)π}}}$ représente le même segment de droite tourné de$\text{{-(1/S+1)(2l+1)π} avec l=0,1,S=2,}$ c'est-à-dire de 60 degrés, 180 degrés et 300 degrés.

Du résultat précédent,obtenu lorsque la relation (1) est satisfaite par les valeurs de κ et γ compatibles avec la relation (4), il résulte que D₂ comporte trois segments de droite de longueur égale à (1+S)2E disposés à 2π/(S+1) l'un par rapport à l'autre.
Le raccordement de ces trois segments de droite est obtenu pour d'autres relations entre κ et γ satisfaisant la relation (1).Il y correspond trois arcs à courbure variable.

Lorsque la relation (4) est vérifiée, il existe, pour toutes les positions angulaires du piston définies par γ, trois points de contact avec la directrice définis par les trois valeurs correspondantes de l et donc de κ.
Une valeur de κ et une valeur de γ vérifiant l'une des déterminations de la relation (4) définissent un point de contact situé sur l'un des trois segments de droite de D₂ et, pour une valeur particulière de γ, à chaque détermination de la relation (4), correspond un segment de droite de D₂. Il en résulte que d'une part la directrice de la capsule doit s'identifier à ces trois segments de droite et peut, en dehors de ces segments, s'écarter de la directrice D₂ à condition d'être extérieure à celle-ci. Dans ce cas, les contacts de la directrice de la capsule avec la directrice D₁ du piston s'effectuent toujours en trois points et le mouvement planétaire relatif piston-capsule peut être réalisé directement par ces contacts, sans que l'on ait besoin de recourir à un engrenage matérialisant les roues E₁ et E₂. Il en résulte une grande facilité de fabrication, puisque le nombre d'organes constitutifs de la machine est réduit au strict minimum et que l'usinage de la capsule est extrêmement simple, puisque réduit à celui de trois plans. On observera que dans cette machine, il existe en permanence trois chambres de travail dans lesquelles le fluide peut être introduit et hors desquelles il peut s'échapper.

Les figures 5 à 8 ont respectivement la même signification que celle des figures 1 à 4 {capsule (20), piston (21) et directrice D₁ (22) du piston (21)}, mais pour une machine de la famille II avec s_{P}=3, s_{C}=2 E=10 mm, R₁=30 mm, R₂=20 mm et une directrice D₁ du piston définie par l'équation:$\text{Z₁=15 expi(-2κ/3) + 120 expi(+κ/3)- 5 expi(4κ/3).}$

La directrice D₂ de la capsule correspondante a une symétrie d'ordre 2. La résolution de la relation (1) pour toutes les positions relatives piston-capsule montre que l'on a en permanence trois contacts entre D₁ et son enveloppe extérieure D₂. Ceci conduit à l'existence de trois chambres de travail pour le fluide.

En se référant aux figures 3 et 4 d'une part, 7 et 8 d'autre part, on peut encore observer les résultats suivants :
La figure 4 représente le mouvement planétaire d'une courbe D₁ d'ordre de symétrie égal à 2, représentée à la figure 3. Le mouvement planétaire est caractérisé par le roulement d'une circonférence C₁ de rayon égal à 2E (à laquelle est associée la directrice D₁) sur une circonférence fixe C₂ de rayon égal à 3E. Sur la figure 4, on peut observer les enveloppes extérieure et intérieure solidaires de cette circonférence fixe C₂. Ces enveloppes ont toutes les deux un ordre de symétrie égal à 3.

Si on matérialise D₁ et son enveloppe extérieure D₂, avec R₁=2E et R₂=3E,
D₁ est le piston
D₂ est la capsule
s_{P}=2 s_{C}=3 , R₁ est bien égal à s_{P}E et R₂ à ${\text{s}}_{\text{C}} {\text{E=(s}}_{\text{P}} \text{+1)E}$ .
La machine correspondante appartient à la famille I.
Si on matérialise D₁ et son enveloppe intérieure D₂, avec R₁=2E et R₂=3E,
D₁ est la capsule
D₂ est le piston
s_{C}=2 s_{P}=3 , R₂ est bien égal à s_{P}E et R₁ à ${\text{s}}_{\text{C}} {\text{E=(s}}_{\text{P}} \text{-1)E}$ .
La machine correspondante appartient à la famille III.

La figure 8 représente le mouvement planétaire d'une courbe D₁ d'ordre de symétrie égal à 3, représentée à la figure 7. Le mouvement planétaire est caractérisé par le roulement d'une circonférence C₁ de rayon égal à 3E (à laquelle est associée la directrice D₁) sur une circonférence fixe C₂ de rayon égal à 2E. Sur la figure 8, on peut distinguer les enveloppes extérieure et intérieure solidaires de cette circonférence fixe C₂. Ces enveloppes ont toutes les deux un ordre de symétrie égal à 2.

Si on matérialise D₁ et son enveloppe extérieure D₂, avec R₁=3E et R₂=2E,
D₁ est le piston
D₂ est la capsule
s_{P}=3 s_{C}=2 , R₁ est bien égal à s_{P}E et R₂ à ${\text{s}}_{\text{C}} {\text{E=(s}}_{\text{P}} \text{-1)E}$ .
La machine correspondante appartient à la famille II.
Si on matérialise D₁ et son enveloppe intérieure D₂, avec R₁=3E et R₂=2E,
D₁ est la capsule
D₂ est le piston
s_{C}=3 s_{P}=2 , R₂ est bien égal à s_{P}E et R₁ à ${\text{s}}_{\text{C}} {\text{E=(s}}_{\text{P}} \text{+1)E}$ .
La machine correspondante appartient à la famille IV.

Les figures 9 et 10 présentent une coupe transversale et une coupe axiale respectivement, dans un compresseur où le fluide comprimé est suffisamment lubrifiant pour permettre au couple piston-capsule de réaliser directement le mouvement planétaire.

Dans ces coupes, on distingue le piston (11) d'ordre de symétrie sₚ = 2 et sa directrice (12), la capsule (10) et sa directrice d'ordre de symétrie s_{C} = 3 constituée de trois segments de droite (13,14 et 15) ainsi que de trois arcs (16,17 et 18) extérieurs à l'enveloppe du piston entre les points A₁₃ B₁₃, A₁₄ B₁₄ et A₁₅ B₁₅. Le troisième organe, matérialisé par un arbre coudé, (30) est en liaison rotoïde avec la capsule (10) par l'intermédiaire des roulements (31 et 32) et est en liaison rotoïde avec le piston (11) par l'intermédiaire des roulements (33 et 34). Cet arbre coudé est entraîné par la poulie (35) calée sur lui. Le fluide est admis dans le compresseur par les clapets (41,42,43) localisés dans le flasque arrière (101) de la capsule (10) et s'en échappe par les clapets (51,52,53) localisés dans la partie tubulaire (100) de la capsule (10). Des obturateurs commandés tels que (61), localisés dans le flasque avant (102) de la capsule (10) permettent le maintien à la pression d'admission d'une, de deux ou de trois chambres de travail du compresseur. On peut ainsi assurer la régulation du débit en trois échelons et faire fonctionner le compresseur à débit nul sans cesser de l'entraîner, en évitant ainsi de recourir à un embrayage interposé entre l'arbre coudé et la poulie ou en évitant d'arrêter le moteur lorsque celui-ci doit continuer à entraîner d'autres machines.
La figure 11 est une machine qui comporte un piston et une capsule, en liaison rotoïdes avec un carter fixe; cette vue selon la direction des axes des liaisons rotoïdes représente la machine sans le flasque situé du côté de l'entraînement.
La figure 12 est une coupe dans la machine par un plan contenant les axes des deux liaisons rotoïdes. On distingue, dans cette coupe, le piston 11, la capsule 10 et le carter constitué d'une partie tubulaire 130 et de deux flasques 230 et 330.
Le piston 11 est, dans la machine représentée, d'une seule pièce avec l'arbre 111 dont les paliers 112 et 113 matérialisent la liaison rotoïde du piston 11 avec les flasques 230 et 330 du carter. La capsule 10 est en liaison rotoïde par le palier lisse 110 avec la partie tubulaire 130 du carter. L'admission du fluide dans la machine se fait par la lumière 140 reliée, dans le flasque 230, à la tubulure 340 et l'échappement se fait par la lumière 150 reliée à la tubulure 350 dans le flasque 330.

Dans la présente description, les formes revendiquées pour le piston et la capsule ainsi que le caractère planétaire du mouvement sont à comprendre comme des caractéristiques nominales des machines conformes à l'invention.

## Revendications

1. Machine volumétrique comprenant un capsulisme cylindrique, constitué essentiellement d'un piston cylindrique (11) organe mâle, présentant par rapport à son axe un ordre de symétrie exprimé par un nombre entier s_{P}, d'une capsule cylindrique (10) qui l'entoure, organe femelle, présentant par rapport à son axe un ordre de symétrie exprimé par un nombre entier sC et d'un troisième organe en liaison rotoïde avec l'organe mâle atour de l'axe de celui-ci, en liaison rotoïde avec l'organe femelle autour de l'axe de celui-ci, la forme de ce troisième organe imposant le parallélisme de ces deux axes, les ordres de symétrie s_{P} et s_{C} différant d'une unité et les géométries des piston (11) et capsule (10) étant définies pour que ces organes soient en contact, CARACTERISEE EN CE QUE l'un des organes mâle ou femelle a une directrice D₁ qui s'identifie à une courbe uniformément distante, la distance uniforme étant éventuellement nulle, d'une hypertrochoïde fermée, en excluant les hypertrochoïdes dégénérées en hypotrochoïdes, péritrochoïdes et épitrochoïdes ou en courbes uniformément distantes de ces hypotrochoïdes, péritrochoïdes et épitrochoïdes, cette hypertrochoïde ne présentant ni point double, ni point de rebroussement, l'autre organe ayant une directrice D₂ qui est l'enveloppe de D₁ dans un mouvement planétaire relatif défini par deux cercles C₁ et C₂, de centres et de rayons respectifs (O₁,R₁) et (O₂,R₂), respectivement solidaires des directrices D₁ et D₂ et roulant l'un sur l'autre sans glissement par contact intérieur, |O₁O₂| précisant l'entraxe du troisième organe.

2. Machine volumétrique conforme à la revendication 1, CARACTERISEE EN CE QUE D₁ (12) est la directrice du piston (11), D₂ est la directrice de la capsule (10) qui s'identifie à l'enveloppe extérieure de D₁ dans le mouvement planétaire de D₁ relativement à D₂, défini par ${\text{R₁ = S}}_{\text{P}} \text{E}$ et ${\text{R₂ = S}}_{\text{C}} {\text{E = (S}}_{\text{P}} \text{+1) E}$ avec $\text{E = |O₁O₂|}$

3. Machine volumétrique conforme à la revendication 1, CARACTERISEE EN CE QUE D₁ (22) est la directrice du piston (21), D₂ est la directrice de la capsule (20) qui s'identifie à l'enveloppe extérieure de D₁ dans le mouvement planétaire de D₁ relativement à D₂, défini par ${\text{R₁ = S}}_{\text{P}} \text{E}$ et ${\text{R₂ = S}}_{\text{C}} {\text{E = (S}}_{\text{P}} \text{-1) E}$ avec $\text{E = |O₁O₂|}$ et S_{P} > 1

4. Machine volumétrique conforme à la revendication 1, CARACTERISEE EN CE QUE D₁ est la directrice de la capsule, D₂ est la directrice du piston qui s'identifie à l'enveloppe intérieure de D₁ dans le mouvement planétaire de D₁ relativement à D₂, défini par ${\text{R₂ = S}}_{\text{P}} \text{E}$ et ${\text{R₁ = S}}_{\text{C}} {\text{E = (S}}_{\text{P}} \text{+1) E}$ avec $\text{E = |O₁O₂|}$

5. Machine volumétrique conforme à la revendication 1, CARACTERISEE EN CE QUE le mouvement planétaire est défini par ${\text{R₂ = S}}_{\text{P}} \text{E}$ et ${\text{R₁ = S}}_{\text{C}} {\text{E = (S}}_{\text{P}} \text{-1) E}$ avec $\text{E = |O₁O₂|}$ et S_{P} > 1

6. Machine volumétrique conforme à la revendication 2 ou 3, CARACTERISEE EN CE QUE une partie au moins de la directrice D₂ est extérieure à l'enveloppe extérieure de D₁ dans son mouvement planétaire relativement à D₂ et une autre partie de la directrice D₂ au moins s'identifie à une partie de cette enveloppe, les différentes parties se raccordant pour définir une courbe fermée.

7. Machine volumétrique conforme à la revendication 4 ou 5, CARACTERISEE EN CE QUE une partie au moins de la directrice D₂ est intérieure à l'enveloppe intérieure de D₁ dans son mouvement relativement à D₂ et une autre partie de la directrice D₂ au moins s'identifie à une partie de cette enveloppe, les parties se raccordant pour définir une courbe fermée.

8. Machine volumétrique conforme à la revendication 2, CARACTERISEE EN CE QUE l'hypertrochoïde répond, dans le plan complexe, à l'équation :${\text{Z₁ = {(1+S)/2} E expi {κ(1/S)-κ} + R}}_{\text{m}} \text{expi {κ(1/S)} + {(1-S)/2} E expi {κ(1/S)+κ},}$ dans laquelle, Z₁ désigne l'affixe du point générateur de la directrice D₁, chaque point étant précisé par une valeur particulière du paramètre cinématique κ dont le domaine de variation est compris entre 0 et 2Sπ, pour parcourir une seule fois la courbe, S est un nombre entier qui désigne l'ordre de symétrie de la courbe par rapport à l'origine du plan complexe et est choisi arbitrairement, expi représente la fonction exponentielle imaginaire, E et Rₘ sont deux longueurs choisies librement à condition que la courbe correspondante ne représente ni point double ni point de rebroussement, ce qui limite indirectement la valeur du rapport E/Rₘ.

## Claims

1. A volumetric machine comprising a cylindrical encapsulation essentially comprising a cylindrical piston (11) (male component) having with respect to its axis an order of symmetry expressed by a whole number sₚ, a cylindrical capsule (10) which surrounds the said piston (female component) having with respect to its axis an order of symmetry expressed by a whole number sC and a third component rotatably connected to the male component about the axis of the said male component, rotatably connected to the female component about the axis of the said female component, the shape of this third component forcing these two axes to be parallel, the orders of symmetry sₚ and s_{C} differing by one unit and the geometries of the piston (11) and the capsule (10) being defined so that these components are in contact CHARACTERISED IN THAT one of the male or female components has a directrix D₁ which becomes identical with a curve at a constant distance, the constant distance possibly being zero, from a closed hypertrochoid, not including the hypertrochoids transformed into hypotrochoids, peritrochoids and epitrochoids or into curves at a constant distance from these hypotrochoids, peritrochoids and epitrochoids, this hypertrochoid not having a double point nor cusp, the other component having a directrix D₂ which is the envelope of D₁ in a relating planetary movement described by two circles C₁ and C₂, with centres and radii (O₁, R₁) and (O₂, R₂) respectively, and each integral with the directrixes D₁ and D₂ and rolling on top of each other without slipping due to internal contact, |O₁O₂| determining exactly the centre distance of the third component.

2. A volumetric machine according to Claim 1, CHARACTERISED IN THAT D₁ (12) is the directrix of the piston (11), D₂ is the directrix of the capsule (10) which becomes identical with the outer envelope of D₁ in the planetary movement of D₁ with respect to D₂, defined by ${\text{R₁= S}}_{\text{p}} \text{E}$ and ${\text{R₂ = S}}_{\text{c}} {\text{E = (S}}_{\text{p}} \text{+1) E}$ where $\text{E = |O₁O₂|}$ .

3. A volumetric machine according to Claim 1, CHARACTERISED IN THAT D₁ (22) is the directrix of the piston (21), D₂ is the directrix of the capsule (20) which becomes identical with the outer envelope of D₁ in the planetary movement of D₁ with respect to D₂, defined by ${\text{R₁ = S}}_{\text{p}} \text{E}$ and ${\text{R₂ = S}}_{\text{c}} {\text{E = (S}}_{\text{p}} \text{-1) E}$ where $\text{E = |O₁O₂|}$ and Sₚ > 1.

4. A volumetric machine according to Claim 1 CHARACTERISED IN THAT D₁ (22) is the directrix of the capsule (21), D₂ is the directrix of the piston (20) which becomes identical with the inner envelope of D₁ in the planetary movement of D₁ with respect to D₂, defined by ${\text{R₂ = S}}_{\text{p}} \text{E}$ and ${\text{R₁ = S}}_{\text{c}} {\text{E = (S}}_{\text{p}} \text{+1) E}$ where $\text{E = |O₁O₂|}$ .

5. A volumetric machine according to Claim 1, CHARACTERISED IN THAT the planetary movement is defined by ${\text{R₂ = S}}_{\text{p}} \text{E}$ and ${\text{R₁ = S}}_{\text{c}} {\text{E = (S}}_{\text{p}} \text{-1) E}$ where $\text{E = |O₁O₂|}$ and Sₚ > 1.

6. A volumetric machine according to Claims 2 and 3, CHARACTERISED IN THAT at least one section of the directrix D₂ is outside the outer envelope of D₁ in its planetary movement with respect to D₂, and at least one other section of the directrix D₂ becomes identical with a section of this envelope, the different sections joining to describe a closed curve.

7. A volumetric machine according to Claims 4 and 5, CHARACTERISED IN THAT at least one section of the directrix D₂ is inside the inner envelope of D₁ in its planetary movement with respect to D₂, and at least one other section of the directrix D₂ becomes identical with a section of this envelope, the different sections joining to describe a closed curve.

8. A volumetric machine according to Claim 2, CHARACTERISED IN THAT the hypertrochoid corresponds, in the complex plane, to the equation:${\text{Z₁ = { (1+S)/2} E expi {κ (1/S)-κ} + R}}_{\text{m}} \text{expi {κ (1/S)} + { (1-S)/2} E expi {κ (1/S) +κ},}$ in which, Z₁ denotes the affix of the generator point of the directrix D₁, each point being determined by a particular value of the kinematic parameter κ ranging between 0 and 2Sπ to pass through the curve once, S is a whole number which denotes the order of symmetry of the curve in relation to the origin of the complex plane and is chosen arbitrarily, expi is the imaginary exponential function, E and Rₘ are two lengths freely chosen provided that the corresponding curve does not show a double point nor a cusp, as this would indirectly restrict the value of the ratio E/Rₘ.

## Patentansprüche

1. Verdrängermaschine mit zylindrischer Verkapselung, die im wesentlichen aus einem zylindrischen Kolben (11) als umschlossenem Teil, das, bezogen auf seine Achse, eine Symmetrie in einer durch eine ganze Zahl Sₚ ausgedrückten Ordnung besitzt, aus einer diesen als Umschließungsteil umschließenden zylindrischen Kapsel (10), die, bezogen auf ihre Achse, eine Symmetrie in einer durch eine ganze Zahl S_{C} ausgedrückten Ordnung besitzt, und aus einem dritten Element besteht, das sich in Drehverbindung mit dem umschlossenen Teil um dessen Achse und in Drehverbindung mit dem Umschließungsteil um dessen Achse befindet, wobei die Form dieses dritten Elements die Parallelität dieser beiden Achsen erzwingt und wobei die Symmetrieordnungen Sₚ und S_{C} sich um 1 voneinander unterscheiden und die jeweilige Geometrie des Kolbens (11) und der Kapsel (10) so definiert ist, daß sich diese Elemente in Kontakt befinden,
**dadurch GEKENNZEICHNET**, daß das umschlossene Teil oder das Umschließungsteil eine Leitlinie D₁ aufweist, die mit der Kurve gleichen Abstands, wobei der gleichmäßige Abstand gegebenenfalls Null ist, eines geschlossenen Hypertrochoids identifiziert ist, unter Ausschluß der zu Hypotrochoiden, Peritrochoiden und Epitrochoiden entarteten Hypertrochoiden oder gleichmäßig von diesen Hypotrochoiden, Peritrochoiden und Epitrochoiden beabstandeten Kurven, wobei dieses Hypertrochoid weder einen doppelten Punkt noch einen Umkehrpunkt aufweist und wobei das andere Element eine Leitlinie D₂ besitzt, welche die Einhüllende von D₁ bei einer relativen, von zwei Kreisen C₁ und C₂ definierten Planetenbewegung darstellt, deren jeweilige Mittelpunkte und Radien (O₁, R₁) und (O₂, R₂) jeweils fest mit den Leitlinien D₁ und D₂ verbunden sind, und reibungslos unter Innenkontakt auf dem anderen abrollt, wobei |O₁O₂|, den Achsabstand des dritten Elements bestimmt.

2. Verdrängermaschine nach Anspruch 1, **dadurch GEKENNZEICHNET**, daß D₁ (12) die Leitlinie des Kolbens (11) ist und D₂ die Leitlinie der Kapsel (10) ist, die mit der außenliegenden Umhüllenden von D₁ bei der Planetenbewegung von D₁ relativ zu D₂ identifiziert ist, welche durch ${\text{R₁ = S}}_{\text{p}} \text{E}$ und ${\text{R₂ = S}}_{\text{C}} {\text{E = (S}}_{\text{p}} \text{+1) E}$ , wobei $\text{E = |O₁O₂|}$ ist, definiert ist.

3. Verdrängermaschine nach Anspruch 1, **dadurch GEKENNZEICHNET**, daß D₁ (22) die Leitlinie des Kolbens (21) ist und D₂ die Leitlinie der Kapsel (20) ist, die mit der außenliegenden Umhüllenden von D₁ bei der Planetenbewegung von D₁ relativ zu D₂ identifiziert ist, welche durch ${\text{R₁ = S}}_{\text{p}} \text{E}$ und ${\text{R₂ = S}}_{\text{C}} {\text{E = (S}}_{\text{p}} \text{-1) E}$ , wobei $\text{E = |O₁O₂|}$ ist, und Sₚ > 1 definiert ist.

4. Verdrängermaschine nach Anspruch 1, **dadurch GEKENNZEICHNET**, daß D₁ die Leitlinie der Kapsel ist und D₂ die Leitlinie des Kolbens ist, die mit der außenliegenden Umhüllenden von D₁ bei der Planetenbewegung von D₁ relativ zu D₂ identifiziert ist, welche durch ${\text{R₂ = S}}_{\text{p}} \text{E}$ und ${\text{R₁ = S}}_{\text{C}} {\text{E = (S}}_{\text{p}} \text{+1) E}$ , wobei $\text{E = |O₁O₂|}$ ist, definiert ist.

5. Verdrängermaschine nach Anspruch 1, **dadurch GEKENNZEICHNET**, daß die Planetenbewegung durch ${\text{R₂ = S}}_{\text{p}} \text{E}$ und ${\text{R₁ = S}}_{\text{C}} {\text{E = (S}}_{\text{p}} \text{-1) E}$ , wobei $\text{E = |O₁O₂|}$ ist, und Sₚ > 1 definiert ist.

6. Verdrängermaschine nach Anspruch 2 oder 3, **dadurch GEKENNZEICHNET**, daß zumindest, ein Abschnitt der Leitlinie D₂ sich außerhalb der außenliegenden Umhüllenden von D₁ bei deren Planetenbewegung relativ zu D₂ befindet und zumindest, ein anderer Abschnitt der Leitlinie D₂ mit einem Abschnitt dieser Umhüllenden identifiziert ist, wobei die verschiedenen Abschnitte so aneinander anschließen, daß eine geschlossene Kurve definiert ist.

7. Verdrängermaschine nach Anspruch 4 oder 5, **dadurch GEKENNZEICHNET**, daß zumindest, ein Abschnitt der Leitlinie D₂ sich innerhalb der innenliegenden Umhüllenden von D₁ bei deren Bewegung relativ zu D₂ befindet und zumindest, ein anderer Abschnitt der Leitlinie D₂ mit einem Abschnitt dieser Umhüllenden identifiziert ist, wobei die Abschnitte, so aneinander anschließen, daß eine geschlossene Kurve definiert ist.

8. Verdrängermaschine nach Anspruch 2, **dadurch GEKENNZEICHNET**, daß in der komplexen Ebene das Hypertrochoid die folgende Gleichung erfüllt:$\text{Z₁ = {(1+S)/2} E expi {} \text{k} \text{(1/S)-} \text{k} {\text{} + R}}_{\text{m}} \text{expi {} \text{k} \text{(1/S)} + {(1-S)/2} E expi {} \text{k} \text{(1/2)+} \text{k} \text{},}$ in welcher Z₁ das Ableitungselement des Erzeugungspunkts der Leitlinie D₁ bezeichnet, wobei jeder Punkt durch einen speziellen Wert des Bewegungsparameters *k* genau angegeben ist, dessen Schwankungsbereich zwischen 0 und 2Sπ beträgt, so daß die Kurve einmal durchlaufen wird; in welcher S eine ganze Zahl ist, welche die Ordnung der Symmetrie der Kurve, bezogen auf den Ursprung der komplexen Ebene, angibt und willkürlich wählbar ist; in welcher expi die imaginäre Exponentialfunktion angibt, und E und Rₘ zwei Längen darstellen, die unter der Bedingung frei wählbar sind, daß die entsprechende weder einen doppelten Punkt noch einen Umkehrpunkt aufweist, wodurch der Wert des Verhältnisses E/Rₘ indirekt beschränkt wird.
